# EUROPÄISCHE PATENTSCHRIFT

(11) **EP 2 498 999 B1**
(45) Veröffentlichungstag und Bekanntmachung des Hinweises auf die Patenterteilung: **02.03.2016**
(21) Anmeldenummer: 10779240.0
(22) Anmeldetag: 04.11.2010
(51) Int. Cl.: B42D 25/324, B42D 25/42, B42D 25/43, B42D 25/425

(54) **HERSTELLUNG EINES MIT GEFÄRBTEN MIKROVERTIEFUNGEN VERSEHENEN SICHERHEITSELEMENTES**
PRODUCTION OF A SECURITY ELEMENT PROVIDED WITH COLORED MICRO-DEPRESSIONS
FABRICATION D'UN ÉLÉMENT DE SÉCURITÉ DOTÉ DE MICROCAVITÉS TEINTÉES

(30) Priorität: 11.11.2009 DE 102009052538
(43) Veröffentlichungstag der Anmeldung: 19.09.2012
(73) Patentinhaber: Giesecke & Devrient GmbH, 81677 München (DE)
(72) Erfinder: KELLER, Mario, 83358 Seebruck (DE)
(86) Internationale Anmeldenummer: PCT/EP2010/006730
(87) Internationale Veröffentlichungsnummer: WO 2011/057739

(56) Entgegenhaltungen:
- DE-A1-102006 037 431
- DE-A1-102007 055 112
- DE-A1-102008 029 158

## Beschreibung

Die Erfindung betrifft Verfahren zur Herstellung eines mit Mikrovertiefungen versehenen Sicherheitselementes für Sicherheitspapiere, Wertdokumente oder dergleichen, wobei die Mikrovertiefungen mit einer bestimmten Farbe gefärbt werden und das Verfahren folgende Schritte aufweist: Beschichten einer Oberseite eines Trägers mit einem prägbaren Lack, Einformen von Mikrovertiefungen in den Lack in einem Bereich der mit Lack beschichteten Oberseite, und Auftrag der bestimmten Farbe auf die Oberseite und Abrakeln überschüssiger Farbe, so dass die Farbe in den Mikrovertiefungen verbleibt.

Zu schützende Gegenstände werden häufig mit einem Sicherheitselement ausgestattet, das eine Überprüfung der Echtheit des Gegenstandes erlaubt und zugleich als Schutz vor unerlaubter Reproduktion dient.

Zu schützende Gegenstände sind beispielsweise Sicherheitspapiere, Ausweis- und Wertdokumente (wie z.B. Banknoten, Chipkarten, Pässe, Identifikationskarten, Ausweiskarten, Aktien, Anleihen, Urkunden, Gutscheine, Schecks, Eintrittskarten, Kreditkarten, Gesundheitskarten, ...) sowie Produktsicherungselemente, wie z.B. Etiketten, Siegel, Verpackungen.

Die Fälschungssicherheit und Sichtbarkeit eines Sicherheitselementes ist dann besonders groß, wenn das Sicherheitselement farbige Motive oder Informationen zeigt.

Die DE 102007055112 A1 und die DE 102008029158A1 offenbaren ein Verfahren gemäß dem Oberbegriff des Anspruchs 1, oder den Einsatz einer sogenannten Waschfarbe zur Strukturierung einer Schicht.

Ein für Banknoten bekanntes Sicherheitselement ist der sogenannte Sicherheitsfaden und der sogenannte Sicherheitsstreifen. Dabei handelt es sich um einen in der Regel 0,8 bis 2 mm breiten Streifen, der bei der Banknotenherstellung in das Papier eingebracht wird oder als Fenstersicherheitsfaden so eingewoben wird, dass er teilweise offen liegt, oder der auf das Papier aufgeklebt wird. Für einen zusätzlichen Kopierschutz ist dieses Element meist mit optischen Eigenschaften versehen. Als besonders fälschungssicher hat sich die Kombination von Mikrostrukturelementen mit darüberliegenden Mikrolinsen erwiesen, die die Mikrostrukturelemente vergrößern. Hierbei kann insbesondere der sogenannte Moiré-Effekt verwendet werden. Solche Sicherheitselemente werden auch als "Moiré-Magnifier" bezeichnet. Eine exemplarische Schilderung eines solchen Sicherheitselementes findet sich in der WO 2008/031170 A1, die vorschlägt, die Mikrolinsen und Mikrostrukturen durch einen prägbaren Lack zu erzeugen.

Es hat sich gezeigt, dass farbige Strukturen insbesondere bei der Verwendung von Moiré-Magnifiern noch weitergehenden Fälschungsschutz gewährleisten. Es wäre deshalb denkbar, die Mikrostrukturelemente von Moiré-Magnifier-Sicherheitselementen einzufärben. Dabei würde sich allerdings das Problem stellen, dass normalerweise auch außerhalb der Mikrostrukturelemente Farbreste als sogenannte Tonung verbleiben, wodurch der Kontrastunterschied zwischen den mit Farbe gefüllten Mikrostrukturelementen, die üblicherweise als Vertiefungen ausgebildet sind, und der sonstigen Oberfläche gemindert wäre.

Der Erfindung liegt die Aufgabe zugrunde, ein Verfahren zur Herstellung eines mit einer bestimmten Farbe gefärbten Mikrovertiefungen versehenen Sicherheitselementes für Sicherheitspapiere, Wertdokumente oder dergleichen anzugeben, bei dem die gefärbten Mikrovertiefungen einen hohen Farbkontrast zur Umgebung haben.

Diese Aufgabe wird erfindungsgemäß gelöst durch ein Verfahren gemäß Anspruch 1.

Die Erfindung erreicht eine partielle Einfärbung von Mikrovertiefungen, ohne dass eine störende Farbtonung außerhalb der Mikrovertiefungen verbleibt.

Wesentlich dafür ist das Vorhandensein einer Schutzschicht in den Bereichen, in denen keine Mikrovertiefungen mit der bestimmten Farbe gefärbt werden sollen, zum Zeitpunkt des Farbauftrages. Entfernt man diese Schutzschicht nach dem Einfärben, wird zugleich eine ansonsten beim Farbauftrag unvermeidbare Farbtonung, d.h. Farbreste außerhalb der zu färbenden Mikrovertiefungen, entfernt. Somit ist die Farbfüllung auf die Mikrovertiefungen beschränkt, die mit der bestimmten Farbe gefärbt werden sollen. Ein guter Kontrast ist die Folge.

Dieser Kontrast ist besonders bei der Verwendung der Mikrovertiefungen im Zusammenhang mit einem Moiré-Magnifier-Sicherheitselement vorteilhaft, da dessen optische Wirkung besonders stark durch Tonungsschatten außerhalb der Mikrovertiefungen beeinträchtigt wird. Soweit allerdings hier die Erfindung im Zusammenhang mit Moiré-Magnifiern beschrieben wird, ist dies lediglich beispielhaft zu verstehen. Das erfindungsgemäße Verfahren kann in allen Varianten auch bei beliebig anderen gefärbten Mikrovertiefungen angewendet werden, wobei unter "Mikrovertiefungen" Vertiefungen verstanden werden, die bezogen auf einen Prozess des Farbauftrages und gegebenenfalls der Entfernung überschüssiger Farbe, z.B. durch Abrakeln, eine geringe Tiefe haben, so dass nach dem Farbauftrag bzw. gegebenenfalls der Entfernung überschüssiger Farbe die Farbe in den Vertiefungen verbleibt. Mikrovertiefungen im Sinne dieser Erfindung sind insbesondere 1,5 bis 3,5 µm, besonders bevorzugt 2,0 bis 3,0 µm tief.

Das erfindungsgemäße Verfahren lässt es insbesondere einfach zu, in die Schicht, die als Prägeschicht und insbesondere als Lack ausgebildet sein kann und in die die Mikrovertiefungen eingeformt werden, auch gleichzeitig Hologrammstrukturen einzuformen. Dann können Mikrovertiefungen und Hologrammstrukturen zugleich in einem Prägeprozess eingeformt werden, was unter produktionstechnischen Gesichtspunkten natürlich vorteilhaft ist. Diese Hologrammstrukturen werden gegebenenfalls metallisiert. Anschließend werden sie geeignet geschützt, so dass die Hologrammstrukturen nicht eingefärbt werden. Dieser Schutz kann durch die zur Farbtonungsvermeidung vorgesehene Schutzschicht erreicht werden.

Ein Metallisieren der beschichteten Oberfläche ist für Ausführungsformen vorteilhaft, in denen Hologrammstrukturen aufgebracht werden, da eine Hologrammstruktur üblicherweise metallisiert werden muss. Es ist deshalb in einer bevorzugten Weiterbildung vorgesehen, dass auch Hologrammstrukturen in die geprägte Schicht eingeformt werden, wobei diese Hologrammstrukturen metallisiert und dann mit der Schutzschicht versehen werden, und dass außerhalb der Hologrammstrukturen die Oberseite mit einer Schutzbeschichtung versehen wird und nicht mit der Schutzbeschichtung versehene Bereiche der Hologrammstrukturen mittels Ätzung demetallisiert werden.

Zur gewünschten Kontrastverbesserung reicht es aus, dass die Schutzschicht ein Fenster mit den Mikrovertiefungen freilässt, ohne dass die Erhebungen zwischen den Mikrovertiefungen mit der Schutzschicht abgedeckt werden.

Je nach Feinheit, d. h. Abständen zwischen den Mikrovertiefungen, kann es aber auch angezeigt sein, ausschließlich die Mikrovertiefungen freizulassen und ansonsten die Oberseite mit der Schutzschicht vollständig abzudecken, d. h. auch die Erhebungen zwischen den Mikrovertiefungen.

Das derart hergestellte Sicherheitselement kann mit üblichen Verfahren weiterbearbeitet werden; so ist es möglich auf der Ober- oder Unterseite des Trägers eine Klebeschicht oder einen Primerdruck vorzusehen.

Der Farbauftrag auf der Oberfläche kann auf verschiedenste Art und Weise erfolgen. So ist es möglich, zum Farbauftrag auf die Oberseite flächig Farbe aufzutragen und überschüssige Farbe dann außerhalb der Mikrovertiefungen zu entfernen, z. B. abzurakeln. Auch kann die Farbe von vornherein nur in die Bereiche aufgetragen werden, in denen Mikrovertiefungen (und folglich auch Erhöhungen, insbesondere Mikroerhöhungen) vorgesehen sind. Hierfür kommt z. B. das sogenannte Flexodruck- oder das Kiss-Print-Verfahren infrage, wie es in H. Kipphan (Hrsg.), Handbuch der Printmedien, Springer Verlag, 2000, S. 409 erwähnt ist. Sämtliche Offenbarung dieses Standardwerkes der Drucktechnik wird hinsichtlich des Kiss-Print-Verfahrens vollumfänglich in die vorliegende Beschreibung einbezogen.

Es ist ein bedeutender Vorteil der Erfindung, dass das Farbauftragverfahren nicht mehr daraufhin optimiert werden muss, dass Farbe möglichst ausschließlich in die einzufärbenden Mikrovertiefungen aufgetragen wird. Die im erfindungsgemäßen Verfahren verwendete, strukturierte Schutzschicht sorgt automatisch dafür, dass eventuelle Tonungsschatten, die bei einem unter bisherigen Gesichtspunkten möglicherweise ungenügenden Farbauftragverfahren verbleiben, wieder entfernt werden. Die Erfindung eröffnet deshalb einen viel größeren Bereich an Farbauftragverfahren als im Stand der Technik möglich war. Eine entsprechende Aufwandsreduzierung bei der Herstellung ist die positive Folge.

Für die Schutzschicht ist es wesentlich, dass sie während des Farbauftragverfahrens sicher auf der Oberseite haftet und dennoch wieder rückstandsfrei nach dem Farbauftrag entfernbar ist. Hierfür kommen bekannte Schutz- oder Resistlacke infrage. Auch kann ein Waschverfahren verwendet werden, wie es beispielsweise in der EP 1520929 A1 (dort mit weiteren Nachweisen) geschildert ist.

Das erfindungsgemäße Verfahren erlaubt in einer Weiterbildung auch die Erzeugung mehrfarbiger Mikrostrukturen, indem die entsprechenden Schritte b2) bis d) für eine weitere andere Farbe wiederholt werden, wobei die Schutzschichten bei den einzelnen Durchläufen auf unterschiedliche, sich vorzugsweise im Bereich der Mikrovertiefungen nicht überlappende Bereiche aufgebracht werden.

Nachfolgend wird die Erfindung beispielshalber anhand der beigefügten Zeichnungen, die auch erfindungswesentliche Merkmale offenbaren, noch näher erläutert ist. Es zeigen:
- Fig. 1: eine Draufsicht einer Banknote mit einem Sicherheitselement 1,
- Fig. 2 bis 10: Schnitte durch das Sicherheitselement 1 längs der Linie A-A der Fig. 1, wobei die einzelnen Schritte aufeinanderfolgende Stufen des erfindungsgemäßen Herstellverfahrens bis zum Abschluss in Fig.10 zeigen.

Alle Figuren sind zur besseren Darstellbarkeit nicht maßstabsgetreu dargestellt, insbesondere was Schichtdicken angeht. Ferner sind teilweise Schraffuren nicht eingezeichnet, um den Aufbau des entsprechenden Sicherheitselementes 1 übersichtlicher darstellen zu können. Im Übrigen tragen Elemente, die sich in verschiedenen Ausführungsformen funktionell und/ oder strukturell gleichen oder entsprechen, in allen Figuren jeweils dasselbe Bezugszeichen, um Beschreibungswiederholungen zu vermeiden. In der nachfolgenden Beschreibung von Schnittstellungen wird als Vorderseite des Sicherheitselementes die in den Darstellungen oben liegende Seite bezeichnet. Die Rückseite ist dementsprechend die unten liegende Seite. Diese Konvention dient lediglich der einfacheren Beschreibung und soll keine Einschränkung hinsichtlich Aufbau und/oder Anwendung des Sicherheitselementes sein.

Bei der in Fig. 1 gezeigten Ausführungsform ist ein Sicherheitselement 1 in eine Banknote 2 integriert. Das auf der Banknote 2 vorgesehene Sicherheitselement 1 kann auch Bestandteil eines Sicherheitsfadens 3 der Banknote sein, welcher, wie in Fig. 1 exemplarisch dargestellt, üblicherweise so in das Papier der Banknote 2 eingewoben ist, dass er teilweise auf der Vorderseite (die in Fig. 1 sichtbare Seite) und teilweise auf der Rückseite der Banknote sichtbar ist. Auch ist es möglich, das Sicherheitselement 1 zumindest teilweise über einem in der Banknote 2 vorgesehenen Fenster anzuordnen. Diese Möglichkeiten sind aber selbstverständlich nur Beispiele für die Verwendung des nachfolgend beschriebenen Sicherheitselementes 1, das natürlich auch auf andere Art und Weise zum Kopier- oder Nachahmungsschutz eines geschützten Gegenstandes verwendet werden kann.

Fig. 2 zeigt eine Schnittdarstellung durch das Sicherheitselement 1 der Fig. 1 am Beginn dessen Herstellung gemäß der Ausführungsform. Zur Herstellung wird ein Träger 4, der beispielsweise als Folie ausgebildet sein kann, an seiner Oberseite 5 mit einer prägbaren Schicht versehen, die in der beschriebenen Ausführungsform eine Prägelackschicht ist, beispielsweise ein UV-härtender Prägelack. Natürlich kann die Beschichtung auch an einer Unterseite 6 der Folie 4 vorgesehen werden. Diese Beschreibung beschränkt sich aber aus Gründen der Einfachheit auf die Erläuterung des Schichtaufbaus an der Oberseite 5.

In die Prägelackschicht werden Mikrostrukturelemente 8 und mindestens ein Hologramm 9 abgeformt, beispielsweise durch ein bekannte Prägeverfahren, wie es in der eingangs bereits erwähnten WO 2008/031170 A1 erwähnt ist. Man erhält folglich auf der Oberseite eine geprägte Schicht 7.

Nachdem somit der in Fig. 2 dargestellte Zustand erreicht ist, wird eine ganzflächige Metallisierung der Oberfläche vorgenommen, indem eine Aluminiumschicht 10 aufgetragen, beispielsweise aufgedampft wird. Das Aufbringen der Aluminiumschicht 10 geschieht derart, dass die Mikrostrukturelemente 8 sowie die Hologrammstruktur 9 an der Oberseite der Aluminiumschicht 10 erhalten bleiben. Diesen Zustand stellt Fig. 3 dar. Natürlich ist eine Aluminiumschicht 10 nur ein Beispiel für eine der vielen möglichen Metallisierungen.

Nun wird ein Schutzlack 11 auf die Bereiche aufgetragen, die nicht eingefärbt werden sollen. Der Schutzlack 11 lässt also ein Fenster 12 über der Mikrostruktur 8 frei. Bei dem Schutzlack kann es sich um einen Resistlack handeln, wie er in der Druck- oder Halbleitertechnologie bekannt ist. Ein solcher Resistlack wird üblicherweise zuerst vollflächig aufgetragen und dann photographisch mittels einer geeigneten Belichtung strukturiert, so dass nach dem Entwickeln nur die belichteten (im Falle eines Positivlacks) oder unbelichteten (im Falle eines Negativlacks) Bereiche frei bleiben. Die Art und Weise, in welcher bzw. wie der Schutzlack 11 aufgetragen wird, ist für die Erfindung nicht weiter relevant. So kann z. B. auch eine Waschfarbe eingesetzt werden. Wesentlich ist allerdings, dass das Fenster 12 im Schutzlack 11 gebildet ist, das diejenigen Bereiche der Mikrostrukturelemente 8 frei lässt, die eingefärbt werden sollen. Soll die Mikrostruktur mit verschiedenen Farben versehen werden, wird man nicht den in Fig. 4 dargestellten Zustand anstreben, bei dem das Fenster 12 die Mikrostruktur vollständig frei lässt, sondern für jede Farbe in verschiedenen Durchläufen das Fenster 12 so legen, dass die mit der jeweiligen Farbe einzufärbenden Bereiche der Mikrostruktur frei bleiben und die nicht mit der Farbe einzufärbenden Bereiche vom Schutzlack 11 abgedeckt sind.

Als nächstes wird mittels eines Ätzschritts die Aluminiumschicht 10 im Bereich des Fensters 12 entfernt, so dass die Mikrostruktur in der Prägelackschicht 7 freigelegt wird. Dieser Zustand ist in Fig. 5 zu erkennen.

Anschließend wird, wie die Schnittdarstellung der Fig. 6 zeigt, vollflächig eine Farbschicht 14 aufgetragen. Diese wird dann wieder so weit möglich entfernt Dies geschieht beispielsweise durch Abrakeln, so dass die Farbschicht 15 verbleibt, die jedoch in der Regel unvermeidlich eine Tonungsschicht 16 auch in den Bereichen umfasst, unter denen keine Mikrostrukturen 8 liegen. Es ergibt sich der Zustand gemäß Fig. 7. Dieser kann auch durch ein sogenanntes Kiss-Print-Verfahren erreicht werden, das eine Alternative zum Vollauftrag und Abrakeln ist.

Zur Fig. 7 sei noch angemerkt, dass, wie bereits eingangs erwähnt, die Schichtdicken nicht maßstäblich sind. Das über der Mikrostruktur in Fig. 7 erkennbare Volumen mit der verbliebenen Farbschicht 15 ist durch die nicht maßstäbliche Darstellung stark vergrößert. Tatsächlich ist das Volumen über der Mikrostruktur verschwindend gering gegen das Volumen der Vertiefungen der Mikrostruktur.

Nun wird in einem nächsten Schritt der Schutzlack 11 entfernt. Damit wird automatisch auch die unerwünschte Tonungsschicht 16 abgehoben, und die Oberfläche der Aluminiumschicht 10 liegt wieder frei.

In Bauweisen, die ohne Hologrammstruktur 9 arbeiten, kann natürlich die Aluminiumschicht 10 vollständig entfallen, so dass der Schutzlack 11 direkt auf die geprägte Schicht 7 aufgebracht wird (gegebenenfalls unter Zwischenschaltung einer oder mehrerer geeigneter Trennschichten). Das Herstellverfahren wäre dann nach dem Entfernen des Schutzlacks 11 beendet.

In dem in den Figuren gezeigten Ausführungsbeispiel wird jedoch in die Prägelackschicht zusammen mit der Mikrostruktur 8 auch die Hologrammstruktur 9 eingebracht und darüber die Aluminiumschicht 10 gelegt. Um diese nun zum Erreichen des gewünschten Hologrammeffektes geeignet strukturiert zu demetallisieren, wird über die Aluminiumschicht 10 zumindest im Bereich der Hologrammstruktur 9 ein zweiter Schutzlack 18 aufgetragen und wunschgemäß so strukturiert, dass Fenster 19 gebildet werden, an denen die Metallisierung, d.h. im Ausführungsbeispiel die Aluminiumschicht 10, wieder entfernt werden soll (Fig. 9). Diese Entfernung der Aluminiumschicht 10 erfolgt z.B. durch eine geeignete Ätzung. Nach anschließender Entfernung der zweiten Schutzschicht 18 liegt damit eine strukturierte Demetallisierung 20 vor, wie sie für ein gut wirksames Hologramm benötigt wird. Im Ergebnis erhält man damit den in Fig. 10 schematisch dargestellten Schnitt mit einer Mikrostruktur 8, deren Vertiefungen mit einer Farbschicht 15 versehen sind, sowie eine wunschgemäß demetallisierte Hologrammstruktur 9.

In der Ausführungsform deckt die Schutzschicht 11 die Oberseite 5 bis auf das Fenster 12 ab, welches den Bereich mit den zu färbenden Mikrostrukturelementen 8 enthält. Innerhalb der Mikrostrukturelemente 8 ist keine Schutzschicht.

### Bezugszeichenliste:

- 1: Sicherheitselement
- 2: Banknote
- 3: Sicherheitsfaden
- 4: Träger
- 5: Oberseite
- 6: Unterseite
- 7: geprägte Schicht
- 8: Mikrostruktur
- 9: Hologrammstruktur
- 10: Aluminiumschicht
- 11: Schutzlack
- 12: Fenster
- 14: Farbschicht
- 15: Farbschicht nach Abrakeln
- 16: Tonungsschicht
- 17: Gefärbte Mikrostruktur
- 18: 2. Schutzlack
- 19: Fenster
- 20: Demetallisierung

## Patentansprüche

1. Verfahren zur Herstellung eines mit Mikrovertiefungen (8), die mit einer bestimmten Farbe gefärbt sind, versehenen Sicherheitselementes für Sicherheitspapiere, Wertdokumente oder dgl., wobei das Verfahren folgende Schritte aufweist:
a) Beschichten einer Oberseite (5) eines Trägers (4) mit einer prägbaren Schicht (7),
b1) Einformen von Mikrovertiefungen (8) in die prägbare Schicht (7) zum Ausbilden einer geprägten Schicht (7), danach
b2) Aufbringen einer Schutzschicht (11; 10) auf die Schicht (7), wobei die Schutzschicht (11; 10) so strukturiert wird, dass sie die Mikrovertiefungen (8), welche mit der bestimmten Farbe gefärbt werden sollen, nicht abdeckt, danach
c) Auftrag der bestimmten Farbe auf die Oberseite (5), so dass die Farbe (14) in den Mikrovertiefungen (8) verbleibt, danach
d) Entfernen der strukturierten Schutzschicht (11;10) und damit einer außerhalb der Mikrovertiefungen vorhandenen Farbtonung (16), wobei eine Farbfüllung auf die Mikrovertiefungen (8) beschränkt ist,
**dadurch gekennzeichnet, dass**
in Schritt b2) eine strukturierte Schutzschicht (11) aufgebracht, wird die ein Fenster (12) aufweist, in dem die Mikrovertiefungen liegen,
vor Schritt b2) die beschichtete Oberseite (5) metallisiert (10) wird,
in Schritt b2) die strukturierte Schutzschicht (11) aufgebracht wird, wobei die Schutzschicht (11) so ausgebildet ist, dass sie die Metallisierung vor Ätzung schützt, und
nach Aufbringen der strukturierten Schutzschicht (11) die nicht durch die Schutzschicht (11) geschützte, im Fenster (12) liegende Metallisierung (10) geätzt wird, um die Mikrovertiefungen (8) zu demetallisieren.

2. Verfahren nach Anspruch 1, **dadurch gekennzeichnet, dass**
in Schritt b1) oder vor Schritt b2) auch Hologrammstrukturen (9) in die prägbare Schicht (7) eingeformt werden, wobei diese Hologrammstrukturen (9) metallisiert (10) und mit der Schutzschicht (11) versehen werden, und dass nach Schritt d)
e) außerhalb der Hologrammstrukturen (7) die Oberseite (5) mit einer Schutzbeschichtung (18) versehen wird und
f) nicht mit der Schutzbeschichtung (18) versehenen Bereiche (19) der Hologrammstrukturen (9) mittels Ätzung demetallisiert (19) werden.

3. Verfahren nach einem der obigen Ansprüche, **dadurch gekennzeichnet, dass** die Ober- oder eine Unterseite (5,6) des Trägers (4) mit einer Klebeschicht versehen wird.

4. Verfahren nach einem der obigen Ansprüche, **dadurch gekennzeichnet, dass** die Ober- oder eine Unterseite (5, 6) des Trägers (4) mit einem Primerdruck versehen wird.

5. Verfahren nach einem der obigen Ansprüche, **dadurch gekennzeichnet, dass** in Schritt c) zum Farbauftrag ein Kiss-Print durchgeführt wird.

6. Verfahren nach einem der Ansprüche 1 bis 5, **dadurch gekennzeichnet, dass** in Schritt c) zum Farbauftrag auf die Oberseite flächig Farbe (14) aufgetragen und überschüssige Farbe abgerakelt wird.

7. Verfahren nach einem der obigen Ansprüche, **dadurch gekennzeichnet, dass** als Schutzschicht (11) eine Waschfarbe oder ein Resistlack verwendet wird.

8. Verfahren nach einem der obigen Ansprüche in Verbindung mit Anspruch 5, **dadurch gekennzeichnet, dass** als Trennschicht (21) eine Waschfarbe oder ein Resistlack verwendet wird.

9. Verfahren nach einem der obigen Ansprüche, **dadurch gekennzeichnet, dass** die Schritte b2) bis d) mit einer weiteren Farbe wiederholt werden, die sich von der bestimmten Farbe unterscheidet, wobei in den Schritten b2) die Schutzschicht unterschiedlich strukturiert wird.

10. Verfahren nach einem der obigen Ansprüche, **dadurch gekennzeichnet, dass** die Mikrovertiefungen (8) zwischen 1,5 und 3,5 µm tief sind.

## Claims

1. A method for manufacturing a security element supplied with microdepressions (8) that are dyed with a certain ink for security papers, value documents or the like, wherein the method has the following steps of:
a) coating an upper side (5) of a carrier (4) with an embossable layer (7),
b1) forming microdepressions (8) in the embossable layer (7) for producing an embossed layer (7), subsequently
b2) applying a protective layer (11; 10) to the layer (7), wherein the protective layer (11; 10) is so structured that it does not cover the microdepressions (8) that are to be dyed with the certain ink, subsequently
c) applying the certain ink to the upper side (5), so that the ink (14) remains in the microdepressions (8), subsequently
d) removing the structured protective layer (11; 10) and thereby a color toning (16) present outside the microdepressions, wherein an ink filling is limited to the microdepressions (8),
**characterized in that**
in step b2) a structured protective layer (11) is applied that has a window (12) in which the microdepressions are disposed,
before step b2) the coated upper side (5) is metalized (10),
in step b2) the structured protective layer (11) is applied, wherein the protective layer (11) is configured such that it protects the metalization from etching, and
after applying the structured protective layer (11), the metalization (10) that is not protected by the protective layer (11) and is disposed in the window (12) is etched in order to demetalize the microdepressions (8).

2. The method according to claim 1, **characterized in that**
in step b1) or before step b2) also hologram structures (9) are formed in the embossable layer (7), wherein these hologram structures (9) are metalized (10) and supplied with the protective layer (11) and that after step d)
e) outside the hologram structures (7) the upper side (5) is supplied with a protective coating (18) and
f) regions (19) of the hologram structures (9) that are not supplied with the protective coating (18) are demetalized (19) by means of etching.

3. The method according to any of the above claims, **characterized in that** the upper side or a lower side (5, 6) of the carrier (4) is supplied with an adhesive layer.

4. The method according to any of the above claims, **characterized in that** the upper side or a lower side (5, 6) of the carrier (4) is supplied with a primer print.

5. The method according to any of the above claims, **characterized in that** in step c) for applying ink a kiss print is effected.

6. The method according to any of the claims 1 to 5, **characterized in that** in step c) for ink application to the upper side, ink (14) is applied areally and excess ink is scraped off.

7. The method according to any of the above claims, **characterized in that** as protective layer (11) a washing ink or a resist lacquer is utilized.

8. The method according to any of the above claims in connection with claim 5, **characterized in that** as separating layer (21) a washing ink or a resist lacquer is utilized.

9. The method according to any of the above claims, **characterized in that** the steps b2) to d) are repeated with a further ink that differs from the certain ink, wherein the protective layer is structured differently in the steps b2).

10. The method according to any of the above claims, **characterized in that** the microdepressions (8) have a depth of between 1.5 and 3.5 µm.

## Revendications

1. Procédé de fabrication d'un élément de sécurité qui est pourvu de micro-renfoncements (8) teintés avec une encre déterminée et est destiné à des papiers de sécurité, documents de valeur ou objets similaires, le procédé comprenant les étapes suivantes:
a) revêtement d'un face de dessus (5) d'un support (4) avec une couche gaufrable (7),
b1) formage de micro-renfoncements (8) dans la couche gaufrable (7) afin de façonner une couche gaufrée (7), puis
b2) dépôt d'une couche de protection (11; 10) sur la couche (7), la couche de protection (11; 10) étant en l'occurrence structurée de telle sorte qu'elle ne recouvre pas les micro-renfoncements (8) devant être teintés avec l'encre déterminée, puis
c) application de l'encre déterminée sur la face de dessus (5), de telle sorte que l'encre (14) reste dans les micro-renfoncements (8), puis
d) enlèvement de la couche de protection (11; 10) structurée et donc d'une teinte (16) se trouvant à l'extérieur des micro-renfoncements, un remplissage d'encre étant limité aux micro-renfoncements (8),
**caractérisé en ce que**
à l'étape b2), une couche de protection (11) structurée est déposée, laquelle comporte une fenêtre (12) dans laquelle se trouvent les micro-renfoncements,
avant l'étape b2), la face de dessus (5) revêtue est métallisée (10),
à l'étape b2), la couche de protection (11) structurée est déposée, la couche de protection (11) étant façonnée de telle façon qu'elle protège la métallisation d'un décapage, et
après le dépôt de la couche de protection (11) structurée, la métallisation (10) se trouvant dans la fenêtre (12), non protégée par la couche de protection (11), est décapée afin de démétalliser les micro-renfoncements (8).

2. Procédé selon la revendication 1, **caractérisé en ce que**
à l'étape b1) ou avant l'étape b2), aussi des structures d'hologrammes (9) sont formées dans la couche gaufrable (7), ces structures d'hologrammes (9) étant métallisées (10) et pourvues d'une couche de protection (11),
et **en ce que**, après l'étape d),
e) à l'extérieur des structures d'hologrammes (7), la face de dessus (5) est pourvue d'un revêtement de protection (18) et
f) des zones (19) des structures d'hologrammes (9) non pourvues du revêtement de protection (18) sont démétallisées (19) par décapage.

3. Procédé selon une des revendications précédentes, **caractérisé en ce que** la face de dessus ou une face de dessous (5, 6) du support (4) est pourvue d'une couche de colle.

4. Procédé selon une des revendications précédentes, **caractérisé en ce que** la face de dessus ou une face de dessous (5, 6) du support (4) est pourvue d'une impression d'apprêt.

5. Procédé selon une des revendications précédentes, **caractérisé en ce que**, à l'étape c, pour l'application d'encre, une impression par effleurage est effectuée.

6. Procédé selon une des revendications de 1 à 5, **caractérisé en ce que**, à l'étape c, pour l'application d'encre, de l'encre (14) est appliquée de manière étendue et de l'encre superflue est éliminée par raclement.

7. Procédé selon une des revendications précédentes, **caractérisé en ce que**, en tant que couche de protection (11), c'est une encre lavable ou un vernis résist qui est utilisé.

8. Procédé selon une des revendications précédentes en corrélation avec la revendication 5, **caractérisé en ce que**, en tant que couche de séparation (21), c'est une encre lavable ou un vernis résist qui est utilisé.

9. Procédé selon une des revendications précédentes, **caractérisé en ce que** les étapes de b2) à d) sont réitérées avec une encre supplémentaire se différenciant de l'encre déterminée, la couche de protection étant en l'occurrence, aux étapes b2), différemment structurée.

10. Procédé selon une des revendications précédentes, **caractérisé en ce que** les micro-renfoncements (8) ont une profondeur située entre 1,5 et 3,5 µm.
